# EUROPÄISCHE PATENTSCHRIFT

(11) **EP 3 095 939 B1**
(45) Veröffentlichungstag und Bekanntmachung des Hinweises auf die Patenterteilung: **24.04.2019**
(21) Anmeldenummer: 15169009.6
(22) Anmeldetag: 22.05.2015
(51) Int. Cl.: E05F 1/10, A47F 3/00

(54) **ENERGIESPEICHERVORRICHTUNG ZUR HUBUNTERSTÜTZUNG DER SCHWENKBEWEGUNG EINER SCHEIBE EINER PRÄSENTATIONSTHEKE**
ENERGY STORAGE DEVICE FOR STROKE SUPPORT OF THE SWING OF A SCREEN OF A PRESENTATION COUNTER
DISPOSITIF D'ACCUMULATION D'ÉNERGIE DESTINÉ À L'ASSISTANCE AU LEVAGE DU MOUVEMENT DE PIVOTEMENT D'UNE PLAQUE D'UN COMPTOIR DE PRÉSENTATION

(43) Veröffentlichungstag der Anmeldung: 23.11.2016
(73) Patentinhaber: Vieler International GmbH + Co. KG, 58642 Iserlohn (DE)
(72) Erfinder: Fenner, Robert, 58239 Schwerte (DE)
(74) Vertreter: Patentanwälte Dörner & Kötter PartG mbB

(56) Entgegenhaltungen:
- EP-A1- 0 664 987
- WO-A1-2010/102979
- DE-A1- 10 310 930
- DE-U1-202013 102 522

## Beschreibung

Die Erfindung betrifft eine Energiespeichervorrichtung zur Hubunterstützung der Schwenkbewegung einer Scheibe einer Präsentationstheke, insbesondere zur Präsentation von Lebensmitteln, nach dem Patentanspruch 1. Die Erfindung betrifft weiterhin einen Beschlag zur schwenkbaren Befestigung einer Scheibe an einer Präsentationstheke nach dem Oberbegriff des Patentanspruchs 8 sowie eine Präsentationstheke nach dem Oberbegriff des Patentanspruchs 12.

Präsentations- und Kühltheken, die dem Warenangebot dienen, weisen regelmäßig eine transparente Scheibe auf, die dem Kunden eine freie Sicht auf die angebotenen Waren gewährt und gleichzeitig die Waren vor direktem Kundenkontakt schützt. Zur vereinfachten Warenbestückung der Theken und zur vereinfachten Reinigung der Scheibe ist diese häufig über eine im Wesentlichen horizontale Achse schwenkbar mit dem Thekenkorpus verbunden. Aufgrund des hohen Gewichts der regelmäßig aus Glas hergestellten Scheibe ist dabei zur Hubunterstützung ein Kraftspeicher angeordnet, durch den das Anheben der Scheibe zum Verschwenken erleichtert ist. Als Kraftspeicher kommt in der Regel eine Gasdruckfeder zum Einsatz. Hierbei handelt es sich um eine pneumatische Feder, die unter Druck stehendes Gas zur Bereitstellung einer Federkraft nutzt. Gegenüber Schraubenfedern weisen Gasdruckfedern den Vorteil eines vom Federweg nahezu unabhängigen Kraftverlaufs sowie eines geringen erforderlichen Einbauraumes auf. Zudem weisen Gasdruckfedern zusätzliche Dämpfungseigenschaften auf, wodurch eine Dämpfung der Scheibe beim Absenken erzielbar ist.

Bei dem in diesem Zusammenhang häufig verwendeten Begriff "Kraftspeicher" handelt es sich genaugenommen um einen Energiespeicher bzw. Arbeitsspeicher. Durch hier u.a. zum Einsatz kommende Federn wird durch die absenkende Scheibe erzeugte kinetische Energie als potentielle Energie gespeichert, welche zur Unterstützung einer (zeitlich versetzten) Hubbewegung dem System als Arbeit, also als mechanisch übertragene Energie wieder zugeführt wird. Die hierbei durch den Energiespeicher zugeführte Arbeit stellt sich vereinfacht dar als Produkt einer in Wegrichtung wirkenden Kraft mit der überbrückten Wegstrecke. Die Federn dienen hier als Energiespeichermodul.

Wie beispielsweise in der DE 20 2013 102 522 U1 beschrieben, ist die Scheibe bei solchen Präsentations- und Kühltheken über Scharnierbeschläge mit dem Korpus der Theke verbunden. Dabei weist ein Beschlag einen mit der Scheibe verbundenen ersten Schenkel und einen mit dem Korpus ortsfest verbundenen zweiten Schenkel auf, der mit dem ersten Schenkel über einen Bolzen schwenkbar verbunden ist. Ein Anschlussende der Gasdruckfeder (Druckrohr oder Kolbenstange) ist mit dem Korpus verbunden und das andere Anschlussende ist - direkt oder indirekt über einen Hebel - mit dem an der Scheibe angeordneten ersten Schenkel verbunden.

Vor dem Hintergrund einer zunehmend geforderten "filigranen" Bauweise von Präsentationstheken, bei denen Rahmenteile und Stützen möglichst schmal ausgeführt sein sollen, ergibt sich die Problematik einer weitgehend unsichtbaren Anordnung der erforderlichen Kraftspeicher bzw. Energiespeicher. Vor diesem Hintergrund ist in der DE 44 02 727 C1 ein neues Bauprinzip vorgeschlagen, bei dem ein als Gasdruckfeder ausgeführter "Kraftspeicher" mit seiner Kraftwirkung im Wesentlichen quer zur Schwenkachse der Scheibe angeordnet ist. Hierdurch sei es möglich, die Längserstreckung der Gasdruckfeder im Gegensatz zum Stand der Technik mehr oder weniger quer zur Schwenkachse der Scheibe verlaufen zu lassen und dadurch die Dimensionierung der die Gasdruckfeder umfassenden Schwenkvorrichtung zu minimieren.

Die vorgeschlagene Lösung hat sich in der Praxis bewährt und ermöglicht eine Reduzierung des erforderlichen Bauraums einer Schwenkvorrichtung. Aufgabe der vorliegenden Erfindung ist es, die Reduzierung des erforderlichen Bauraums insbesondere im sichtbaren Bereich weiter voranzutreiben und eine Energiespeichervorrichtung sowie einen Beschlag zur schwenkbaren Befestigung einer Scheibe an einer Präsentationstheke bereitzustellen, die eine flexible Anordnung mit geringstem, nicht sichtbarem Bauraum zur Erzielung einer möglichst "filigranen" Bauweise ermöglichen. Gemäß der Erfindung wird diese Aufgabe durch die Merkmale des kennzeichnenden Teils des Patentanspruchs 1 gelöst.

Mit der Erfindung ist eine Energiespeichervorrichtung zur Hubunterstützung der Schwenkbewegung einer Scheibe einer Präsentationstheke für Lebensmittel bereitgestellt, die eine flexible Anordnung unter Beanspruchung von geringstem Bauraum im sichtbaren Bereich ermöglicht. Durch das Fluidsystem, bestehend aus einem in einem Sekundärzylinderraum geführten Sekundärkolben und einem in einem mit dem Sekundärzylinderraum über eine Verbindungsleitung verbundenen Primärzylinderraum geführten Primärkolben, der mit einem mit dem Energiespeichermodul verbundenen Kraftleitungskolben verbunden ist, ist eine Verlegung des für das Federmodul erforderlichen Bauraums von dem Ort der Krafteinleitung, beispielsweise durch einen mit der schwenkbar angeordneten Scheibe einer Präsentationseinrichtung verbundenen Schwenkhebel, erzielt. Zudem ist durch das Fluidsystem eine zusätzliche Dämpfung ermöglicht.

In Weiterbildung der Erfindung umfasst das Federmodul eine Gasdruckfeder, wobei der Kraftleitungskolben an der Kolbenstange der Gasdruckfeder befestigt ist. Hierdurch ist eine kompakte Bauweise erzielt. Bevorzugt ist der Kraftleitungskolben an der Kolbenstange angeformt.

In Weiterbildung der Erfindung kann das Energiespeichermodul alternativ oder zusätzlich einen elastischen Festkörper, insbesondere eine Schraubenfeder oder ein Elastomerbauteil umfassen. Zudem kann das Energiespeichermodul alternativ oder zusätzlich einen elektrischen, pneumatischen oder hydraulischen Antrieb umfassen.

In Ausgestaltung der Erfindung sind Mittel zur Verringerung des Querschnitts der Verbindungsleitung angeordnet, die bevorzugt eine Stellschraube oder einen Schieber umfassen, der in die Verbindungsleitung hineinbewegbar ist. Hierdurch ist eine einstellbare Dämpfung der Vorrichtung erzielt. Darüber hinaus ist durch eine vollständige Verringerung der Verbindungsleitung eine Unterbindung des Fluiddurchflusses erzielbar, wodurch eine fixierte Sicherheitsstellung der Scheibe erzielbar ist, wodurch eine Schwenkbewegung verhindert ist. Eine solche Sicherheitsposition kann darüber hinaus auch zum Verschließen einer Präsentationstheke über die Scheibe dienen, wobei hierzu die Mittel zur Verringerung des Querschnitts der Verbindungsleitung bevorzugt fernbedienbar gestaltet sind.

In Ausgestaltung der Erfindung ist die Verbindungsleitung durch ein zumindest bereichsweise flexibles Leitungselement gebildet. Hierdurch ist eine örtlich getrennte Gestaltung des Bauraums für den Primärzylinderraum und den Sekundärzylinderraum ermöglicht, wobei die Verbindung über einen entsprechend zu verlegenden Verbindungschlauch erfolgen kann.

Beim Gegenstand der Erfindung ist der Primärzylinderraum mit dem in diesem geführten Primärzylinder zusammen mit dem Federmodul in einem Gehäuse angeordnet, das in Form eines Hohlprofils, insbesondere eines Hohlzylinderprofils ausgebildet ist. Dabei ist an dem Gehäuse ein den Sekundärzylinderraum aufweisender Abzweigstutzen angeordnet, wobei bevorzugt die Mittelachse des Sekundärzylinderraums orthogonal zu Mittelachse des Primärzylinderraums angeordnet ist. Eine derart ausgebildete Vorrichtung ist unter geringstem Bauraum in einem Profil parallel zur Schwenkachse der Scheibe einer Präsentationstheke positionierbar. Der geringe erforderliche Bauraum ergibt sich insbesondere auch dadurch, dass während einer gesamten Schwenkbewegung der Scheibe keine Veränderung des Raumbedarfs der Energiespeichervorrichtung erfolgt.

Die gestellte Aufgabe wird weiterhin durch einen Beschlag zur schwenkbaren Befestigung einer Scheibe an einer Präsentationstheke mit den Merkmalen des kennzeichnenden Teils des Patentanspruchs 8 gelöst. Dadurch, dass die Energiespeichervorrichtung eine Energiespeichervorrichtung der vorgenannten Art ist, wobei der erste Schenkel mit dem Sekundärkolben der Energiespeichervorrichtung verbunden ist, ist eine sehr raumsparende Realisierung des Beschlages ermöglicht.

In Weiterbildung der Erfindung weist der erste Schenkel zwei beabstandet zueinander angeordnete Bohrungen auf, wobei eine der Bohrungen einen Schwenkbolzen zur Schwenkverbindung mit dem zweiten Schenkel aufnimmt und die zweite Bohrung der Verbindung des ersten Schenkels mit dem Sekundärkolben der Energiespeichervorrichtung dient. Hierdurch ist eine weitere raumminimierende Ausführung des Beschlages ermöglicht.

In weiterer Ausgestaltung der Erfindung ist der zweite Schenkel mit einem Befestigungsprofil verbunden, das wenigstens eine einen Hinterschnitt aufweisende Nut umfasst, in die ein an dem zweiten Schenkel angeformter Steg eingreift, dessen Außenkontur im Wesentlichen der Innenkontur der Nut entspricht. Hierdurch ist eine einfache Montage des zweiten Schenkels an dem Befestigungsprofil ermöglicht. Dabei ist es nicht erforderlich, dass die Konturen von Steg und Nut deckungsgleich sind; wesentlich ist, dass diese einen stabilen formschlüssigen Verbund ergeben.

In Weiterbildung der Erfindung ist der zweite Schenkel mit einem Befestigungsprofil verbunden, welches eine Aufnahme für die Energiespeichervorrichtung aufweist. Hierdurch ist eine kompakte Bauweise erzielt.

Gegenstand der Erfindung ist weiterhin eine Präsentationstheke, umfassend einen Korpus mit einer um eine im Wesentlichen horizontale Achse schwenkbar an dieser befestigten Scheibe, wobei die Scheibe über einen Beschlag der vorgenannten Art mit dem Korpus verbunden ist.

Der Gegenstand der vorliegenden Erfindung ist nicht einzig auf Präsentations- oder Kühltheken beschränkt. Beispielsweise ist die erfindungsgemäße Energiespeichervorrichtung wie auch der erfindungsgemäße Beschlag auch zur Erzielung einer Schwenkverbindung einer horizontal verschwenkbaren Schranktür oder Thekentür einsetzbar.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung einer Energiespeichervorrichtung;
- Figur 2: die Darstellung der Vorrichtung aus Figur 1 im Längsschnitt;
- Figur 3: die Detaildarstellung der Primär- und Sekundärzylinderanordnung der Vorrichtung aus Figur 2;
- Figur 4: die schematische Darstellung einer Präsentationstheke;
- Figur 5: die Darstellung der Präsentationstheke aus Figur 4 mit angehobener, verschwenkter Scheibe;
- Figur 6: eine Detaildarstellung des Schwenkbeschlags der Präsentationstheke aus Figur 5 in Seitenansicht;
- Figur 7: eine räumliche Detaildarstellung des Schwenkbeschlags der Präsentationstheke aus Figur 5;
- Figur 8: die schematische Darstellung einer Präsentationstheke in einer weiteren Ausführungsform;
- Figur 9: die Darstellung der Präsentationstheke aus Figur 8 mit abgesenkter, verschwenkter Scheibe;
- Figur 10: eine Detaildarstellung des Schwenkbeschlags der Präsentationstheke aus Figur 9 in Seitenansicht;
- Figur 11: eine Detaildarstellung des Schwenkbeschlags der Präsentationstheke aus Figur 9 in räumlicher Darstellung;
- Figur 12: die schematische Darstellung einer Energiespeichervorrichtung in einer weiteren Ausführungsform;
- Figur 13: die schematische Darstellung einer Energiespeichervorrichtung in einer dritten Ausführungsform.

Die als Ausführungsbeispiel gewählte Energiespeichervorrichtung 1 umfasst ein einen Sekundärkolben 12 aufnehmendes Gehäuse 11, das mit einem Spannrohr 13 sowie einem konzentrisch in diesem angeordneten, einen Primärkolben 15 aufnehmenden Druckrohr 14 verbunden ist, welcher Primärkolben 15 wiederum mit einer Gasdruckfeder 16 in Verbindung steht.

Das Gehäuse 11 ist im Wesentlichen zylinderförmig ausgebildet. Etwa mittig ist an dem Gehäuse 11 ein Abzweigstutzen 111 orthogonal zu diesem angeformt, wodurch ein T-förmiger Längsschnitt gebildet ist. Den Abzweigstutzen 111 durchdringend ist in das Gehäuse 11 ein Sekundärzylinderraum 112 in Form einer Sackbohrung eingebracht. Orthogonal zu dem Sekundärzylinderraum 112 ist in eine Stirnseite des Gehäuses 11 eine Gewindebohrung 113 eingebracht, die über eine Verbindungsleitung 114 mit dem Sekundärzylinderraum 112 verbunden ist. Außen ist das Gehäuse 11 konzentrisch zur Gewindebohrung 113 mit einem Außengewinde 115 versehen. An seiner der Gewindebohrung 113 gegenüberliegenden Seite ist in das Gehäuse 11 weiterhin exzentrisch eine Speiseleitung 116 angeordnet, welche über ein Verschlussteil 117 verschlossen ist. Beidseitig des Absatzstutzens 111 ist das Gehäuse 11 weiterhin mit einem Gleitlagerring 118 versehen.

Der Sekundärkolben 12 ist im Wesentlichen zylinderförmig ausgebildet und weist an seinem dem Sekundärzylinderraum 112 zugewandten Ende eine Kegelstumpfform auf, deren Außenkontur im Wesentlichen der Innenkontur des kegelförmigen Endes des als Sacklochbohrung ausgebildeten Sekundärzylinderraums 112 entspricht. An den kegelstumpfförmigen Endabschnitt schließen sich zwei beabstandet zueinander angeordnete Ringnuten 121 an, welche jeweils einen O-Ring 122 aufnehmen. An seinem dem Sekundärzylinderraum 112 entgegengerichteten Ende ist an dem Sekundärkolben 12 ein Anschlussstück 123 angeformt, das mit einer Durchbohrung 124 versehen ist.

Das Spannrohr 13 ist hohlzylindrisch ausgebildet und an seinen beiden Enden mit einem Innengewinde 131, 132 versehen. An seinem dem Gehäuse 11 abgewandten Ende ist in das Innengewinde 132 des Spannrohrs 13 ein Gewindeendstück 133 eingeschraubt, das mit einem Werkzeugeingriff 134 versehen ist. Das Druckrohr 14 ist hohlzylindrisch ausgebildet und an seinem dem Gehäuse 11 zugewandten Ende mit einem Außengewinde 141 versehen, an das sich eine Ringnut 142 anschließt, die einen O-Ring 143 aufnimmt.

Der Primärkolben 15 ist im Wesentlichen zylindrisch ausgebildet und weist einen Außendurchmesser auf, der im Wesentlichen dem Innendurchmesser des Druckrohrs 14 entspricht. An seinem dem Gehäuse 11 zugewandten Ende ist an dem Primärkolben 15 ein durchmesserverminderter Abschnitt 151 angeformt. Beabstandet zu dem durchmesserverminderten Abschnitt 151 sind in dem Sekundärkolben 12 parallel zueinander zwei Ringnuten 152 eingebracht, die jeweils einen O-Ring 153 aufnehmen. An seinem dem durchmesserverminderten Abschnitt 151 gegenüberliegenden Ende weist der Primärkolben 15 eine Einsenkung 154 auf, deren Innenkontur im Wesentlichen der endseitigen Außenkontur der Kolbenstange 161 der Gasdruckfeder 16 entspricht, deren Außendurchmesser geringfügig kleiner bemessen ist, als der Außendurchmesser des Primärkolbens 15.

Das Spannrohr 13 ist mit seinem Innengewinde 131 auf das Außengewinde 115 des Gehäuses 11 aufgeschraubt und liegt endseitig an einem Gleitlagerring 118 an. In dem Spannrohr 13 ist konzentrisch zu diesem das Druckrohr 14 angeordnet und mit seinem Außengewinde 141 in die Gewindebohrung 113 des Gehäuses 11 eingeschraubt, mit dem es einen Primärzylinderraum 144 ausbildet. Dabei ist das Druckrohr 14 mit dem O-Ring 143 gegenüber der Gewindebohrung 113 abgedichtet. In dem Primärzylinderraum 144 ist der Primärkolben 15 angeordnet, an dem die Kolbenstange 161 der Gasdruckfeder 16 anliegt, welche Gasdruckfeder 16 in dem Spannrohr 13 angeordnet ist und an dem Druckrohr 14 anliegt. Mit ihrem der Kolbenstange 161 gegenüberliegenden Ende liegt die Gasdruckfeder 16 an dem Gewindeendstück 133 an.

Der Sekundärkolben 12, dessen Außendurchmesser im Wesentlichen dem Innendurchmesser des Sekundärzylinderraums 112 entspricht, ist in diesem verschiebbar angeordnet und über die O-Ringe 122 gegenüber dem Sekundärzylinderraum 112 abgedichtet.

Über die Speiseleitung 116 kann nun ein geeignetes Fluid, beispielsweise ein Hydrauliköl eingefüllt werden, über das der Sekundärkolben 12 mit dem Primärkolben 15 "verbunden" ist. Wird der Sekundärkolben 12 in den Sekundärzylinderraum 112 hineinbewegt, wird das Fluid verdrängt, wodurch der Primärkolben 15 und mit diesem die Kolbenstange 161 der Gasdruckfeder 16 in Richtung des Gewindeendstücks 133 bewegt wird. Eine entgegengesetzte Bewegung des Sekundärkolbens 12 bewirkt durch die hiermit indizierte Druckänderung eine entgegengesetzte Bewegung des Primärkolbens 15 sowie der mit diesem verbundenen Kolbenstange 161 der Gasdruckfeder 16.

Die als Ausführungsbeispiel gewählte Präsentationstheke 2 gemäß Figur 4 umfasst einen Korpus 21 mit einem geneigt auskragenden Rahmen 22, an dem eine Scheibe 3 über einen Beschlag 4 schwenkbar befestigt ist.

Der Beschlag 4 umfasst ein Aufnahmeprofil 41 für die Scheibe 3, an dem beabstandet zueinander drei erste Schenkel 42 befestigt sind, die über Schwenkbolzen 45 schwenkbar mit den zweiten Schenkeln 43 eines Befestigungsprofils 44 verbunden sind, welches Befestigungsprofil 44 eine Energiespeichervorrichtung 1 aufnimmt, deren Sekundärkolben 12 über einen Verbindungsbolzen 47 mit dem ersten Schenkel 42 verbunden ist.

Das Aufnahmeprofil 41 ist über seine gesamte Länge mit einer Aufnahmenut 411 zur Aufnahme der Scheibe 3 versehen, in der zum Verspannen der Scheibe 3 einer Halteleiste 412 angeordnet ist, die über eine Spannschraube 413 gegen die Scheibe 3 verspannbar ist. An seiner dem ersten Schenkel gegenüberliegenden Seite weist das Aufnahmeprofil 1 über seine gesamte Länge eine auskragende Abdeckleiste 414 auf.

Der erste Schenkel 42 ist bogenförmig ausgebildet und weist an seinem dem Aufnahmeprofil 41 gegenüberliegenden Ende eine erste Bohrung 421 auf. Der ersten Bohrung 421 vorgelagert ist ein laschenartiger Hebel 422 an dem ersten Schenkel 42 angeformt, in den eine zweite Bohrung 423 eingebracht ist.

Der zweite Schenkel 43 ist in Art eines Nutensteins ausgebildet, an dem parallel zueinander zwei jeweils einen Hinterschnitt aufweisende Stege 431 angeformt sind. An einer Seite ist an dem zweiten Schenkel einem Steg 431 gegenüberliegend ein abgewinkelter Arm 432 angeordnet. An seinem dem Arm 432 gegenüberliegenden Ende weist der zweite Schenkel 43 eine Bohrung 433 zur Aufnahme eines Schwenkbolzens 45 auf.

Das Befestigungsprofil 44 ist gebildet aus einem Anlageblech 441, das an einer Längsseite in ein winklig angestelltes Tragblech 442 übergeht. Das Tragblech 442 ist mit zwei parallel zueinander angeordneten, einen Hinterschnitt aufweisenden Nuten 443 versehen, die sich über die gesamte Länge des Tragblechs 442 erstrecken. Beabstandet zu dem Tragblech 442 ist an dem Anlageblech 441 über seine gesamte Länge ein Steg 444 angeformt. Dem Tragblech 442 gegenüberliegend geht das Anlageblech 441 über seine gesamte Länge in eine Rinne 445 über.

Das Befestigungsprofil 44 ist mittels Schrauben 446 an dem Rahmen 22 des Korpus 21 der Präsentationstheke 2 befestigt. Das Tragblech 442 ist an seinem freien Ende abgekantet ausgebildet und bildet so einen Anschlag für eine auf dem Rahmen 22 horizontal aufliegende Glasplatte 23. In die Nuten 443 des Tragblechs 442 sind beabstandet zueinander drei zweite Schenkel 43 eingeschoben, wobei die Stege 431 des zweiten Schenkels 43 in die Nuten 443 des Tragblechs 442 eingreifen. Dabei liegen die Arme 432 der zweiten Schenkel 43 an dem Steg 444 des Befestigungsprofils 44 an. Die ersten Schenkel 42 sind über Schwenkbolzen 45 mit jeweils einem zweiten Schenkel 43 schwenkbar verbunden, wobei die Schwenkbolzen 45 durch die Bohrung 433 des zweiten Schenkels 43 sowie die erste Bohrung 421 des ersten Schenkels 42 geführt und mittels eines Sicherungsblechs 46 gesichert sind. In der Rinne 445 ist eine Energiespeichervorrichtung 1 der vorstehend beschriebenen Art angeordnet, deren Sekundärkolben 12 über einen Verbindungsbolzen 47, der durch die Durchbohrung 124 des Anschlussstücks 123 sowie die zweite Bohrung 423 des mittleren ersten Schenkels 42 geführt ist, verbunden ist. Wie insbesondere Figur 7 zu entnehmen ist, beansprucht die Energiespeichervorrichtung 1 innerhalb des Beschlages 4 der Präsentationstheke 2 lediglich einen minimalen Bauraum.

In Figur 8 ist eine weitere Ausführungsform einer Präsentationstheke 2', gezeigt. Im Gegensatz zu dem vorangehenden Ausführungsbeispiel ist die Scheibe 3', dieser Präsentationstheke 2', senkrecht an der tiefliegenden Vorderkante des Korpus 21 schwenkbar mit diesem verbunden. Zum "Öffnen" der Scheibe 3', kann diese nach vorne heruntergeschwenkt werden. Die Scheibe 3' ist mit einem Beschlag 5 in einer weiteren Ausführungsform mit dem Korpus 21 verbunden. Der Beschlag 5 umfasst ein Aufnahmeprofil 51 zur Aufnahme der Scheibe 3', das mit einem mit dem Korpus 21 verbundenen Befestigungsprofil 52 schwenkbar verbunden ist. Das Aufnahmeprofil 51 weist eine Aufnahmenut 511 zur Aufnahme der Scheibe 3', auf und geht in einen ersten Schenkel 512 über, an dem eine Gelenkpfanne 513 angeformt ist. An seinem der Aufnahmenut 511 gegenüberliegenden Ende ist an das Aufnahmeprofil 51 ein rechtwinklig zu diesem angestellter Hebel 514 angeformt, der endseitig eine Öse 515 aufweist. Der Hebel 514 ist mittig mit einem Schlitz 516 zur Aufnahme des Anschlussstücks 123 des Sekundärkolbens 12 der Energiespeichervorrichtung 1 versehen.

Das Befestigungsprofil 52 weist einen im Wesentlichen C-förmigen Querschnitt auf. Es umfasst ein Anlageblech 521, das an einer Längsseite in ein rechtwinklig zu diesem angestelltes Auflageblech 522 übergeht. Das Auflageblech 522 geht in einen etwa 45° zu diesem angestellten zweiten Schenkel 523 über, an den endseitig eine Öse 524 angeformt ist. Dem Auflageblech 522 gegenüberliegend geht das Anlageblech 521 in ein Rinnenstück 525 über.

Der erste Schenkel 512 des Aufnahmeprofils 51 ist mit dem zweiten Schenkel 523 des Befestigungsprofils 52 schwenkbar verbunden, wobei die an dem zweiten Schenkel 523 angeformte Öse 524 in die Gelenkpfanne 513 des ersten Schenkels 512 eingreift. Die Energiespeichervorrichtung 1 ist über die Gleitlagerringe 118 in dem Rinnenstück 525 des Befestigungsprofils 52 drehbar befestigt, wobei das Anschlussstück 123 des Sekundärkolbens 12 in den Schlitz 516 des ersten Schenkels 512 eingreift, derart, dass die Durchbohrung 124 des Anschlussstücks 123 mit der Öse 515 des ersten Schenkels 512 fluchtet, durch welche ein Verbindungsbolzen 53 geführt ist. Wie insbesondere aus Figur 11 ersichtlich ist, beansprucht auch dieser Beschlag mit der in diesem angeordneten Energiespeichervorrichtung 1 nur einen minimalen Bauraum.

In den Figuren 12 und 13 sind verschiedene Ausgestaltungen einer erfindungsgemäßen Energiespeichervorrichtung gezeigt, welche nachfolgend beschrieben werden:
Die als weiteres Ausführungsbeispiel gewählte Energiespeichervorrichtung 7 gemäß Figur 12 umfasst ein Gehäuse 71, in das in Form einer Stufenbohrung eine Aufnahme 711 für eine Gasdruckfeder 73 eingebracht ist, die in einen durchmesserreduzierten Primärzylinderraum 712 übergeht, der wiederum in eine durchmesserreduzierte Verbindungsleitung 713 übergeht, in die eine orthogonal zu dieser in das Gehäuse 71 eingebrachte Gewindebohrung 714 mündet. In dem Primärzylinderraum 712 ist entsprechend dem Ausführungsbeispiel gemäß Figur 13 ein Primärkolben 72 geführt, der mit der Kolbenstange 731 einer in der Aufnahme 711 angeordneten Gasdruckfeder 73 verbunden ist. In die Gewindebohrung 714 ist ein einen Sekundärzylinderraum 741 aufweisender Sekundärzylinder 74 über ein an diesem angeformtes Schraubverbindungsrohrstück 742 eingeschraubt. Über das Schraubverbindungsrohrstück 742 ist die Verbindungsleitung 713 mit dem Sekundärzylinderraum 741 des Sekundärzylinders 74 verbunden. In dem Sekundärzylinderraum 741 ist ein Sekundärkolben 75 angeordnet. Anstelle der vorstehend beschriebenen starren Verbindung des Sekundärzylinders 74, die durch das in das Gehäuse 71 eingeschraubte Schraubverbindungsrohrstück 742 gebildet ist, kann auch eine - nicht dargestellte - schwenkbare Verbindung von Sekundärzylinder und Gehäuse vorgesehen sein. Dabei kann eine solche gelenkige Verbindung sowohl seitlich, als auch an anderer Stelle, insbesondere in Flucht mit der Mittelachse des Primärzylinderraums angeordnet sein. Die gelenkige Verbindung ist dabei so auszuführen, dass eine durchgängige Verbindungsleitung zwischen Primärzylinderraum und Sekundärzylinderraum besteht.

Die Energiespeichervorrichtung 8 des Ausführungsbeispiels gemäß Figur 13 ist ähnlich der in Figur 15 dargestellten Energiespeichervorrichtung 7 aufgebaut.

Hierbei ist das Gehäuse 81 jedoch abgewinkelt ausgeführt, in dessen rechtwinklig abgelenkten Schenkel der Sekundärzylinderraum 813 eingebracht ist, der in eine rechtwinklig abknickende Verbindungsleitung 812 mündet, die wiederum in den Primärzylinderraum 811 übergeht, welche in der Aufnahme 814 für die Gasdruckfeder 84 mündet. Der in dem Primärzylinderraum 811 angeordnete Primärkolben 82 ist wiederum mit der Kolbenstange 841 der Gasdruckfeder 84 verbunden. Der Sekundärkolben 83 ist in dem Sekundärzylinderraum 813 des Gehäuses geführt.

## Patentansprüche

1. Energiespeichervorrichtung zur Hubunterstützung der Schwenkbewegung einer Scheibe einer Präsentationstheke insbesondere zur Präsentation von Lebensmitteln, umfassend ein Fluidsystem, bestehend aus einem in einem Primärzylinderraum (144, 741) geführten Primärkolben (15, 72) und einem in einem mit dem Primärzylinderraum (144, 741) über eine Verbindungsleitung (114, 713) verbundenen Sekundärzylinderraum (112, 741) geführten Sekundärkolben (12, 75) zur Verbindung mit einem Beschlag der Scheibe der Präsentationstheke, wobei der Primärkolben (15, 72) mit einem Kraftleitungskolben verbunden ist, der mit einem Energiespeichermodul verbunden ist, **dadurch gekennzeichnet, dass** der Primärzylinderraum (144, 741) mit dem in diesem geführten Primärkolben (15, 72) zusammen mit dem Energiespeichermodul in einem Gehäuse (11) angeordnet ist, das in Form eines Hohlprofils, insbesondere eines Hohlzylinderprofils ausgebildet ist und wobei an dem Gehäuse (11) ein den Sekundärzylinderraum (112, 741) aufweisender Abzweigstutzen (111) angeordnet ist.

2. Energiespeichervorrichtung nach Anspruch 1, **dadurch gekennzeichnet, dass** das Energiespeichermodul eine Gasdruckfeder (16, 73) umfasst, wobei der Kraftleitungskolben durch den Kolben (161, 731) der Gasdruckfeder (16, 73) gebildet ist.

3. Energiespeichervorrichtung nach Anspruch 1, **dadurch gekennzeichnet, dass** das Energiespeichermodul einen elastischen Festkörper, insbesondere eine Schraubenfeder oder ein Elastomerbauteil und/oder einen Antrieb, umfasst.

4. Energiespeichervorrichtung nach einem der vorgenannten Ansprüche, **dadurch gekennzeichnet, dass** Mittel zur Verringerung des Querschnitts der Verbindungsleitung (114, 713) angeordnet sind.

5. Energiespeichervorrichtung nach Anspruch 4, **dadurch gekennzeichnet, dass** die Mittel zur Verringerung des Querschnitts der Verbindungsleitung (114, 713) eine Stellschraube oder einen Schieber umfassen, die in die Verbindungsleitung (114, 713) hineinbewegbar sind.

6. Energiespeichervorrichtung nach einem der vorgenannten Ansprüche, **dadurch gekennzeichnet, dass** die Verbindungsleitung (114, 713) durch ein zumindest bereichsweise flexibles Leitungselement gebildet ist.

7. Energiespeichervorrichtung nach einem der vorgenannten Ansprüche, **dadurch gekennzeichnet, dass** die Mittelachse des Sekundärzylinderraums (112, 741) orthogonal zur Mittelachse des Primärzylinderraums (144, 741) angeordnet ist.

8. Beschlag zur schwenkbaren Befestigung einer Scheibe (3) an einer Präsentationstheke (2), umfassend einen ersten, mit der Scheibe (3) verbindbaren Schenkel (42) und einen zweiten, mit der Präsentationstheke (2) verbindbaren Schenkel (43), der mit dem ersten Schenkel (42) schwenkbar verbunden ist, wobei der erste Schenkel (42) mit einer Energiespeichervorrichtung verbunden ist, **dadurch gekennzeichnet, dass** die Energiespeichervorrichtung eine Energiespeichervorrichtung (1, 7) nach einem der vorgenannten Ansprüche ist, wobei der erste Schenkel (42) mit dem Sekundärkolben (12, 75) der Energiespeichervorrichtung (1, 7) verbunden ist.

9. Beschlag nach Anspruch 8, **dadurch gekennzeichnet, dass** der erste Schenkel (42) zwei beabstandet zueinander angeordnete Bohrungen (421, 423) aufweist, wobei eine erste Bohrung (421) einen Schwenkbolzen (45) zur Schwenkverbindung mit dem zweiten Schenkel (43) aufnimmt und die zweite Bohrung (423) der Verbindung des ersten Schenkels (42) mit dem Sekundärkolben (12, 75) der Energiespeichervorrichtung (1, 7) dient.

10. Beschlag nach Anspruch 8 oder 9, **dadurch gekennzeichnet, dass** der zweite Schenkel (43) mit einem Befestigungsprofil (44) verbunden ist, das wenigstens eine einen Hinterschnitt aufweisende Nut (443) aufweist, in die ein an dem zweiten Schenkel (43) angeformter Steg (444) eingreift, dessen Außenkontur im Wesentlichen der Innenkontur der Nut (443) entspricht.

11. Beschlag nach einem der Ansprüche 8 bis 10, **dadurch gekennzeichnet, dass** der zweite Schenkel (43) mit einem Befestigungsprofil (44) verbunden ist, welches eine Aufnahme für die Energiespeichervorrichtung (1, 7) aufweist.

12. Präsentationstheke, umfassend einen Korpus (21) mit einer um eine im Wesentlichen horizontalen Achse schwenkbar an diesem befestigten Scheibe (3), **dadurch gekennzeichnet, dass** die Scheibe (3) über einen Beschlag (4) nach einem der Ansprüche 8 bis 11 mit dem Korpus (21) verbunden ist.

## Claims

1. Energy storage device for stroke support of the swing of a screen of a presentation counter, particularly for the presentation of foodstuffs, comprising a fluid system, consisting of a primary piston (15, 72) guided in a primary cylinder chamber (144, 741) and a secondary piston (12, 75) guided in a secondary cylinder chamber (112, 741) connected to the primary cylinder chamber (144, 741) via a connection line (114, 713) for connection to a fitting of the screen of the presentation counter, wherein the primary piston (15, 72) is connected to a power transmission piston, which is connected to an energy storage module, **characterised in that** the primary cylinder chamber (144, 741) with the primary piston (15, 72) guided in same, together with the energy storage module, is arranged in a housing (11), which is designed in the form of a hollow profile, particularly a hollow cylindrical profile and wherein a branch pipe (111) having the secondary cylinder chamber (112, 741) is arranged at the housing (11).

2. Energy storage device according to claim 1, **characterised in that** the energy storage module comprises a gas pressure spring (16, 73), wherein the power transmission piston is formed by the piston (161, 731) of the gas pressure spring (16, 73).

3. Energy storage device according to claim 1, **characterised in that** the energy storage module comprises an elastic solid body, particularly a coil spring or an elastomeric component and/or a drive.

4. Energy storage device according to one of the previous claims, **characterised in that** means for the reduction of the cross-section of the connection line (114, 713) are arranged.

5. Energy storage device according to claim 4, **characterised in that** the means for the reduction of the cross-section of the connection line (114, 713) comprise an adjusting screw or a slider, which can be moved into the connection line (114, 713).

6. Energy storage device according to one of the previous claims, **characterised in that** the connection line (114, 713) is formed by an at least partially flexible line segment.

7. Energy storage device according to one of the previous claims, **characterised in that** the centre axis of the secondary cylinder chamber (112, 741) is arranged orthogonally to the centre axis of the primary cylinder chamber (144, 741).

8. Fitting for pivotable mounting of a screen (3) on a presentation counter (2) comprising a first leg (42) connectable to the screen (3) and a second leg (43) connectable to the presentation counter (2), which is pivotably connected to the first leg (42), wherein the first leg (42) is connected to an energy storage device, **characterised in that** the energy storage device is an energy storage device (1, 7) according to one of the previous claims, wherein the first leg (42) is connected to the secondary piston (12, 75) of the energy storage device (1, 7).

9. Fitting according to claim 8, **characterised in that** the first leg (42) has two bores (421, 423) arranged at a distance from one another, wherein a first bore (421) receives a pivot pin (45) for the pivot connection to the second leg (43) and the second bore (423) serves the connection of the first leg (42) to the secondary piston (12, 75) of the energy storage device (1, 7).

10. Fitting according to claim 8 or 9, **characterised in that** the second leg (43) is connected to a fastening profile (44), which has at least one groove (443) with an undercut, in which a web (444), moulded on the second leg (43), engages, the outer contour of which substantially corresponds to the inner contour of the groove (443).

11. Fitting according to one of claims 8 to 10, **characterised in that** the second leg (43) is connected to a fastening profile (44), which has a receptacle for the energy storage device (1, 7).

12. Presentation counter comprising a corpus (21) with a screen (3) fastened to same in a pivotable manner about a substantially horizontal axis, **characterised in that** the screen (3) is connected to the corpus (21) via a fitting (4) according to one of claims 8 to 11.

## Revendications

1. Dispositif d'accumulation d'énergie destiné à l'assistance au levage du mouvement de pivotement d'une plaque d'un comptoir de présentation, notamment destiné à la présentation de produits alimentaires,
comprenant un système à fluide constitué d'un piston primaire (15, 72) guidé dans une chambre de cylindre primaire (144, 741) et d'un piston secondaire (12, 75) guidé dans une chambre de cylindre secondaire (112, 741) reliée à la chambre de cylindre primaire (144, 741) par l'intermédiaire d'une conduite de liaison (114, 713), pour la liaison à une garniture de la plaque du comptoir de présentation,
sachant que le piston primaire (15, 72) est relié à un piston de transmission de force qui est relié à un module d'accumulation d'énergie,
**caractérisé en ce que** la chambre de cylindre primaire (144, 741), avec le piston primaire (15, 72) guidé dans celle-ci, est disposée, conjointement avec le module d'accumulation d'énergie, dans un boîtier (11) qui est réalisé en forme d'un profilé creux, notamment d'un profilé cylindrique creux et sachant qu'un embout d'embranchement (111) présentant la chambre de cylindre secondaire (112, 741) est disposé sur le boîtier (11).

2. Dispositif d'accumulation d'énergie selon la revendication 1, **caractérisé en ce que** le module d'accumulation d'énergie comprend un ressort à gaz (16, 73), sachant que le piston de transfert de force est formé par le piston (161, 731) du ressort à gaz (16, 73).

3. Dispositif d'accumulation d'énergie selon la revendication 1, **caractérisé en ce que** le module d'accumulation d'énergie comprend un corps solide élastique, notamment un ressort hélicoïdal ou un composant élastomère et/ou un entraînement.

4. Dispositif d'accumulation d'énergie selon l'une des revendications précédentes, **caractérisé en ce que** des moyens destinés à réduire la section transversale de la conduite de liaison (114, 713) sont disposés.

5. Dispositif d'accumulation d'énergie selon la revendication 4, **caractérisé en ce que** les moyens destinés à réduire la section transversale de la conduite de liaison (114, 713) comprennent une vis de réglage ou un tiroir, lesquels peuvent être déplacés en étant rentrés dans la conduite de liaison (114, 713).

6. Dispositif d'accumulation d'énergie selon l'une des revendications précédentes, **caractérisé en ce que** la conduite de liaison (114, 713) est formée par un élément de conduite flexible au moins par endroits.

7. Dispositif d'accumulation d'énergie selon l'une des revendications précédentes, **caractérisé en ce que** l'axe médian de la chambre de cylindre secondaire (112, 741) est disposé orthogonalement par rapport à l'axe médian de la chambre de cylindre primaire (144, 741).

8. Garniture destinée à la fixation pivotante d'une plaque (3) sur un comptoir de présentation (2),
comprenant une première branche (42) raccordable à la plaque (3) et une deuxième branche (43) raccordable au comptoir de présentation (2), laquelle est reliée à la première branche (42) de manière pivotante,
sachant que la première branche (42) est reliée à un dispositif d'accumulation d'énergie,
**caractérisé en ce que** le dispositif d'accumulation d'énergie est un dispositif d'accumulation d'énergie (1, 7) selon l'une des revendications précédentes, sachant que la première branche (42) est reliée au piston secondaire (12, 75) du dispositif d'accumulation d'énergie (1, 7).

9. Garniture selon la revendication 8, **caractérisée en ce que** la première branche (42) présente deux trous (421, 423) disposés à distance l'un par rapport à l'autre,
sachant qu'un premier trou (421) loge un axe de pivotement (45) pour la liaison pivotante avec la deuxième branche (43), et le deuxième trou (423) servant à la liaison de la première branche (42) avec le piston secondaire (12, 75) du dispositif d'accumulation d'énergie (1, 7).

10. Garniture selon la revendication 8 ou 9, **caractérisée en ce que** la deuxième branche (43) est reliée à un profilé de fixation (44) qui présente au moins une rainure (443) présentant une contre-dépouille, dans laquelle rainure une nervure (444) formée sur la deuxième branche (43) a prise, dont le contour extérieur correspond essentiellement au contour intérieur de la rainure (443).

11. Garniture selon l'une des revendications 8 à 10, **caractérisée en ce que** la deuxième branche (43) est reliée à un profilé de fixation (44) qui présente un logement pour le dispositif d'accumulation d'énergie (1, 7).

12. Comptoir de présentation comprenant un corps (21) doté d'une plaque (3) fixée sur celui-ci de manière pivotante autour d'un axe essentiellement horizontal, **caractérisé en ce que** la plaque (3) est reliée au corps (21) par l'intermédiaire d'une garniture (4) selon l'une des revendications 8 à 11.
